# EUROPÄISCHE PATENTSCHRIFT

(11) **EP 1 831 340 B1**
(45) Veröffentlichungstag und Bekanntmachung des Hinweises auf die Patenterteilung: **30.01.2019**
(21) Anmeldenummer: 05816982.2
(22) Anmeldetag: 17.12.2005
(51) Int. Cl.: C11D 1/75, C11D 3/00, C11D 3/20, C11D 3/22, C11D 17/00

(54) **SCHAUMVERSTÄRKTER REINIGER**
FOAM-IMPROVED CLEANER
AGENT NETTOYANT AMELIORANT L'EFFET MOUSSANT

(30) Priorität: 29.12.2004 DE 102004063765
(43) Veröffentlichungstag der Anmeldung: 12.09.2007
(73) Patentinhaber: Henkel AG & Co. KGaA, 40589 Düsseldorf (DE)
(72) Erfinder: DREJA, Michael, Scottsdale, AZ 85260 (US); ERBE, Marion, 42579 Heiligenhaus (DE)
(86) Internationale Anmeldenummer: PCT/EP2005/013632
(87) Internationale Veröffentlichungsnummer: WO 2006/072385

(56) Entgegenhaltungen:
- WO-A-03/027218
- US-A- 5 364 551
- US-A- 5 919 312
- US-A1- 2002 039 982

## Beschreibung

Gegenstand dieser Anmeldung ist ein fettlösendes Reinigungsmittel für harte Oberflächen, welches zur Verbesserung des Schaumvermögens ein Polymer auf Cellulosebasis enthält, wobei das Polymer auf Cellulosebasis Hydroxyethylcellulose und/oder Hydroxypropylcellulose ist.

Übliche Reinigungsmittel für den Haushalt und insbesondere für den Küchenbereich zeichnen sich unter anderem durch eine hohe Fettlösekraft aus. Diese wird unter anderem durch ihren hohen Anteil an Lösungsmitteln bewirkt, der jedoch dazu führt, dass ihr Schaumvermögen häufig gering ist. Auch mit geeigneten Düsen, z.B. Triggerflaschen, kann oftmals kein stabiler Schaum erzeugt werden, welcher jedoch vorteilhaft insbesondere zur Fettlösung an vertikalen Flächen wäre. Ein stabiler Schaum könnte aufgrund seines Haftvermögens länger einwirken und würde somit bei geringerem Einsatz von Rohstoffen ein besseres Fettlösevermögen, auch an eingebranntem oder gealtertem Schmutz, bewirken.

Ein fettlösendes Reinigungsmittel wird beispielsweise in EP 1 071 735 B1 beschrieben. Es handelt sich um ein Konzentrat aus wasserunlöslichem organischem Lösungsmittel, Aminen und nichtionischem Tensid auf Aminoxidbasis. Dieses Konzentrat soll in verdünnter Form angewendet werden; für eine gut schäumende Lösung zur Reinigung senkrechter Flächen ist Laurylaminoxid das bevorzugte Tensid. Auch mit diesem Tensid ist jedoch das Schaumvermögen für viele Zwecke unbefriedigend.

Ein sprühbares fettlösendes (Ofen-) Reinigungsmittel wird in US 5364551 beschrieben. Das Mittel umfasst dabei ein Alkalimetallhydroxid, ein organisches Tensid, ein organisches Polymer als Verdickungsmittel und Wasser. Eine bevorzugte Ausführungsform umfasst ein Gemisch aus einem Alkalimetallhydroxid und einer organischen Base aus der Gruppe umfassend Mono-, Di- und Triethanolamin sowie Gemische derselben, einen Korrosionsinhibitor, einen Xanthanverdicker, ein kationisches Aminoxid und ein amphoteres Tensid. In diesem Patent lag das Hauptaugenmerk auf der Tröpfchengröße des versprühten Aerosols und der damit verbundenen möglichen Atemwegsreizung. Das Problem der mangelnden Schaumstabilität wurde dagegen nicht angesprochen.

Eine Reinigungszusammensetzung für harte Oberflächen zum Entfernen von gekochten, gebackenen oder verbrannten Verschmutzungen auf Kochgeschirr und Geschirr wird in US2002039982 beschrieben, wobei die Zusammensetzung ein Organoaminlösungsmittel umfasst und wobei die Zusammensetzung eine Oberflächenspannung von weniger als etwa 24,5 mN / m und einen pH-Wert von mindestens 10,5 aufweist.

WO03027218 betrifft eine harzhaltige, silikathaltige Zusammensetzung zum Entfernen von gekochtem, gebackenem oder angebranntem Nahrungsmittelschmutz von Geschirr, wobei die Zusammensetzung ein Tonverdickungsmittel vom Smektit-Typ und ein hydrophob modifiziertes Polyacrylat umfasst.

US5919312 beschreibt eine Zusammensetzung zum Reinigen von Kochflächen, die bezogen auf das Gewicht, etwa 0,5% bis etwa 10% eines Tensids ausgewählt aus der Gruppe bestehend aus Polyhydroxyfettsäureamid-Tensiden umfasst, sowie etwa 0,5% bis etwa 10% eines Amins; etwa 0% bis etwa 12% einer anderen Alkalinitätsquelle als Aminen; mehr als etwa 20% eines mehrwertigen Alkohols und Wasser.

Die Aufgabe, die sich in der vorliegenden Anmeldung stellt, lautet daher, ein Reinigungsmittel für harte Oberflächen bereitzustellen, welches neben hoher Fettlösekraft auch ein besonders großes Schaumvermögen aufweist und so auch an senkrechten Flächen länger haftet, was zu einer Steigerung der Reinigungsleitung führt.

Es wurde nun gefunden, dass das Schaumhaftvermögen von fettlösenden Reinigungsmitteln, die eine Kombination aus Tensiden auf Aminoxidbasis, Mono- oder Triethanolamin, einem weiteren alkoholischen oder Glycolether-basierten Lösungsmittel sowie weiteren alkalische Komponenten, beispielsweise Natrium- oder Kaliumhydroxid, enthält, durch Zusatz bereits geringer Mengen eines Cellulose-basierten Polymers, beispielsweise Hydroxyethylcellulose, Hydroxypropylcellulose etc., signifikant gesteigert werden kann. Bei Einsatz einer identischen Triggerschaumdüse haftet das cellulosepolymerhaltige Reinigungsmittel länger an vertikalen Flächen als ein vergleichbarer Reiniger ohne einen solchen Schaumverstärker.

Gegenstand der vorliegenden Anmeldung ist dementsprechend ein fettlösendes Reinigungsmittel für harte Oberflächen, welches ein Aminoxid-Tensid, Monoethanolamin und/oder Triethanolamin, ein wasserlösliches organisches Lösungsmittel und Wasser und zusätzlich ein Polymer auf Cellulosebasis enthält, wobei das Polymer auf Cellulosebasis Hydroxyethylcellulose und/oder Hydroxypropylcellulose ist.

Der Vorteil eines solchen Mittels ist die sehr gute Fettlösekraft auch an vertikalen Oberflächen und die gesteigerte Reinigungsleistung durch die bei gleicher Aktivstoffmenge verlängerte Einwirkzeit. Zudem wird die Reinigungswirkung für den Verbraucher wahrnehmbar, indem nach der Einwirkzeit der Schaum zusammenbricht und abrutscht.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen. Erstere sind insbesondere wegen ihrer pflanzlicher Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der ROELENschen Oxo-Synthese erhältlichen Oxo-Alkohole bzw. deren Derivate entsprechend einsetzbar.

Wann immer im folgenden Erdalkalimetalle als Gegenionen für einwertige Anionen genannt sind, so bedeutet das, daß das Erdalkalimetall natürlich nur in der halben - zum Ladungsausgleich ausreichenden - Stoffmenge wie das Anion vorliegt.

Stoffe, die auch als Inhaltsstoffe von kosmetischen Mitteln dienen, werden nachfolgend gegebenenfalls gemäß der *International Nomenclature Cosmetic Ingredient-* (INCI-) Nomenklatur bezeichnet. Chemische Verbindungen tragen eine INCI-Bezeichnung in englischer Sprache, pflanzliche Inhaltsstoffe werden ausschließlich nach Linne in lateinischer Sprache aufgeführt. Sogenannte Trivialnamen wie "Wasser", "Honig" oder "Meersalz" werden ebenfalls in lateinischer Sprache angegeben. Die INCI-Bezeichnungen sind dem "International Cosmetic Ingredient Dictionary and Handbook, Seventh Edition (1997)" zu entnehmen, das von The Cosmetic, Toiletry and Fragrance Association (CTFA), 1101, 17^{th} Street NW, Suite 300, Washington, DC 20036, U. S. A., herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise "Polymeric Ethers", und eine oder mehrere Funktionen (Functions), beispielsweise "Surfactants - Cleansing Agents", zu, die es wiederum näher erläutert. Auf diese wird nachfolgend gegebenenfalls ebenfalls bezug genommen.

Die Angabe CAS bedeutet, daß es sich bei der nachfolgenden Zahlenfolge um eine Bezeichnung des Chemical Abstracts Service handelt.
Soweit nicht explizit anders angegeben, beziehen sich angegebene Mengen in Gewichtsprozent (Gew.-%) auf das gesamte Mittel.

### Cellulosebasiertes Polymer

Als Schaumverstärker eignen sich Polymere auf Cellulosebasis, insbesondere durch Alkylsubstitution, Veretherung oder Veresterung chemisch modifizierte Cellulosen. Beispiele für geeignete Cellulosederivate sind Carboxymethylcellulose bzw. ihr Natriumsalz, Methyl-, Ethyl-, Hydroxyethyl-, Hydroxypropyl-, Hydroxypropyl-methyl- oder Hydroxyethyl-methyl-cellulose oder Celluloseacetat. Besonders bevorzugt sind und erfindungsgemäß verwendet werden dabei Hydroxyethylcellulose und Hydroxypropylcellulose. Diese Rohstoffe werden beispielsweise unter den Handelsnamen Natrosol® oder Klucel® von Hercules angeboten. Vorzugsweise sind solche Polymere in Mengen von 0,001 bis 3 Gew.-%, besonders bevorzugt 0,01 bis 1 Gew.-%, insbesondere 0,05 bis 0,5 Gew.-%, im Reinigungsmittel enthalten.

### Tenside

Als bevorzugte Tenside werden ein oder mehrere C₈-C₁₈- Aminoxide eingesetzt. Hierbei besonders bevorzugt sind solche mit einer C₁₂-Kette wie Lauryldimethylaminoxid, weiches beispielsweise unter den Handelsnamen Genaminox LA (Clariant) oder Standamox PL (Cognis) vertrieben wird, oder auch Kokosalkyldimethylaminoxid. Das Aminoxid ist vorzugsweise in Mengen von 0,1 bis 10 Gew.-%, insbesondere 0,1 bis 4 Gew.-%, im Reinigungsmittel enthalten.

Daneben kann das erfindungsgemäße Reinigungsmittel weitere anionische, nichtionische, kationische oder amphotere Tenside enthalten. Unter den nichtionischen Tensiden besonders bevorzugt sind hierbei C₈-C₁₈-Alkoholpolyglykolether, d.h. ethoxylierte und/oder propoxylierte Alkohole mit 8 bis 18 C-Atomen im Alkylteil und 2 bis 15 Ethylenoxid- (EO) und/oder Propylenoxideinheiten (PO), C₈-C₁₈-Carbonsäurepolyglykolester mit 2 bis 15 EO, beispielsweise Talgfettsäure+6-EO-ester, ethoxylierte Fettsäureamide mit 12 bis 18 C-Atomen im Fettsäureteil und 2 bis 8 EO und langkettige Alkylpolyglycoside mit 8 bis 14 C-Atomen im Alkylteil und 1 bis 3 Glycosideinheiten. Beispiele für solche Tenside sind Oleyl-Cetyl-Alkohol mit 5 EO, Nonylphenol mit 10 EO, Laurinsäurediethanolamid und Kokosalkylpolyglucosid mit im Mittel 1,4 Glucoseeinheiten.

Bevorzugte Aniontenside im Rahmen dieser Erfindung sind C₈-C₁₈-Alkylbenzolsulfonate, insbesondere mit etwa 12 C-Atomen im Alkylteil, C₈-C₂₀-Alkansulfonate, C₈-C₁₈-Monoalkylsulfate, C₈-C₁₈-Alkylpolyglykolethersulfate mit 2 bis 6 Ethylenoxideinheiten (EO) im Etherteil sowie Sulfobernsteinsäuremono- und -di-C₈-C₁₈-Alkylester. Weiterhin können auch C₈-C₁₈-α-Olefinsulfonate, sulfonierte C₈-C₁₈-Fettsäuren, insbesondere Dodecylbenzolsulfonat, C₈-C₂₂-Carbonsäureamidethersulfate, C₈-C₁₈-Alkylpolyglykolethercarboxylate, C₈-C₁₈-N-Acyltauride, C₈-C₁₈-N-Sarkosinate und C₈-C₁₈-Alkylisethionate bzw. deren Mischungen verwendet werden.
Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Als Kationtenside können beispielsweise quartäre Ammoniumverbindungen der Formel (R^{vi})(R^{vii})(R^{viii})(R^{ix})N⁺ X⁻eingesetzt werden, wobei R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkylbenzyl-didecyl-ammoniumchlorid und deren Mischungen.

Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyl-dimethylcarboxymethylbetain und C₁₁-C₁₇-Alkylamidopropyl-dimethylcarboxymethylbetain.

Die weiteren Tenside sind vorzugsweise in Mengen von 0,1 bis 10 Gew.-%, insbesondere 0,1 bis 4 Gew.-% enthalten.

In einer besonders bevorzugten Ausführungsform enthält das erfindungsgemäße Mittel lediglich ein oder mehrere Aminoxide als tensidische Komponente. Eine weitere bevorzugte Ausführungsform enthält als Tensid neben Aminoxid lediglich ein oder mehrere Aniontenside, bevorzugt Fettalkoholsulfeate und/oder Fettalkoholethersulfate, besonders bevorzugt C₈₋₁₈-Fettalkoholethersulfate.

### Alkanolamin; Basen

Das erfindungsgemäße Reinigungsmittel enthält weiterhin vorzugsweise mindestens ein Alkanolamin, vorzugsweise Monoethanolamin und/oder Triethanolamin, insbesondere Monoethanolamin. Dabei sind Mono- und/oder Triethanolamin bevorzugt in Mengen von insgesamt 0,1 bis 30 Gew.-%, vorzugsweise 0,4 bis 10 Gew.-%, insbesondere 1 bis 5 Gew.-% enthalten. Daneben kann es weitere in Reinigungsmitteln übliche basische Komponenten enthalten. Als weitere alkalische Komponente bevorzugt ist dabei Alkali- oder Erdalkalimetallhydroxid, insbesondere mindestens ein Alkalimetallhydroxid, besonders bevorzugt Natrium- und/oder Kaliumhydroxid, ganz besonders bevorzugt Natriumhydroxid, in Mengen von 0,1 bis 10 Gew.-%, vorzugsweise in Mengen von 0,1 bis 4 Gew.-%, enthalten.

### Wasserlösliches organisches Lösungsmittel

Als weitere Komponente enthält das erfindungsgemäße Reinigungsmittel ein oder mehrere wasserlösliche organische Lösungsmittel. Hierbei handelt es sich bevorzugt um ein- oder mehrwertige C₁₋₆-Alkohole und/oder Glykolether (Etheralkohole). Unter den Alkoholen besonders bevorzugt sind dabei die folgenden gemäß *INCI* benannten Verbindungen: Alcohol (Ethanol), n-Butyl Alcohol, t-Butyl Alcohol, Butylene Glycol, Diethylene Glycol, Dipropylene Glycol, Glycol, Hexanediol, 1,2,6-Hexanetriol, Hexyl Alcohol, Hexylene Glycol, Isopentyldiol, Isopropyl Alcohol (*i*so-Propanol), Methyl Alcohol, Methylpropanediol, Neopentyl Glycol, Pentylene Glycol, Propanediol, Propyl Alcohol (*n*-Propanol), Propylene Glycol. Vorzugsweise ist der Alkohol dabei ausgewählt aus der Gruppe umfassend Methanol, Ethanol, Isoropanol, n-Propanol, n-Butanol, Ethandiol, Propandiol sowie Gemische derselben, besonders bevorzugt sind Ethanol und Isopropanol, insbesondere Ethanol. Vorzugsweise eingesetzte Glykolether sind hinreichend wasserlösliche Verbindungen mit bis zu 10 C-Atomen im Molekül, vor allem Ethylenglykolmonobutylether, Propylenglykolmonobutylether, Diethylenglykolmonobutylether, Propylenglykolmonotertiärbutylether und Propylenglykolmonoethylether, von denen wiederum Ethylenglykolmonobutylether und Propylenglykolmonobutylether bevorzugt werden.
Das wasserlösliche organische Lösungsmittel ist vorzugsweise in Mengen von 0,4 bis 30 Gew.-%, besonders bevorzugt 1 bis 10 Gew.-%, insbesondere 2 bis 5 Gew.-% enthalten.

### Puffersystem

Das Reinigungsmittel kann weiterhin ein Puffersystem enthalten. Als solche eignen sich besonders Zitronensäure/Citrat oder Essigsäure/Acetat, aber auch Borsäure/Borat oder Hydrogencarbonat/Soda. Das Puffersystem wird vorzugsweise in Mengen von 0,1 bis 10 Gew.-%, besonders bevorzugt 0,1 bis 4 Gew.-% eingesetzt.

### Fettsäure

Das Mittel kann weiterhin eine oder mehrere Fettsäuren und/oder ihre Salze (Seifen) enthalten. Besonders bevorzugt ist hierbei ein C₁₂₋₁₈ Fettsäuregemisch, wie es beispielsweise unter dem Handelsnamen Edenor® von der Firma Cognis angeboten wird. Vorzugsweise enthält das Reinigungsmittel Seifen in Mengen von 0,1 bis 5 Gew.-%, insbesondere 0,1 bis 2 Gew.-%.

### Verdickungsmittel

Als Verdickungsmittel eignen sich alle üblicherweise in Wasch- und Reinigungsmitteln eingesetzten Viskositätsregulatoren, zu denen beispielsweise organische natürliche Verdickungsmittel (Agar-Agar, Carrageen, Tragant, Gummi arabicum, Alginate, Pektine, Polyosen, GuarMehl, Johannisbrotbaumkernmehl, Stärke, Dextrine, Gelatine, Casein), organische vollsynthetische Verdickungsmittel (Polyacryl- und Polymethacryl-Verbindungen, Vinylpolymere, Polycarbonsäuren, Polyether, Polyimine, Polyamide) und anorganische Verdickungsmittel (Polykieselsäuren, Tonmineralien wie Montmorillonite, Zeolithe, Kieselsäuren) zählen.

Zu den Polyacryl- und Polymethacryl-Verbindungen zählen beispielsweise die hochmolekularen mit einem Polyalkenylpolyether, insbesondere einem Allylether von Saccharose, Pentaerythrit oder Propylen, vernetzten Homopolymere der Acrylsäure (INCI-Bezeichnung gemäß International Dictionary of Cosmetic Ingredients der The Cosmetic, Toiletry, and Fragrance Association (CTFA): Carbomer), die auch als Carboxyvinylpolymere bezeichnet werden. Solche Polyacrylsäuren sind u.a. von der Fa. 3V Sigma unter dem Handelsnamen Polygel®, z.B. Polygel® DA, und von der Fa. BFGoodrich unter dem Handelsnamen Carbopol® erhältlich, z.B. Carbopol® 940 (Molekulargewicht ca. 4.000.000), Carbopol® 941 (Molekulargewicht ca. 1.250.000) oder Carbopol® 934 (Molekulargewicht ca. 3.000.000). Weiterhin fallen darunter folgende Acrylsäure-Copolymere: (i) Copolymere von zwei oder mehr Monomeren aus der Gruppe der Acrylsäure, Methacrylsäure und ihrer einfachen, vorzugsweise mit C₁₋₄-Alkanolen gebildeten, Ester (INCI Acrylates Copolymer), zu denen etwa die Copolymere von Methacrylsäure, Butylacrylat und Methylmethacrylat (CAS-Bezeichnung gemäß Chemical Abstracts Service: 25035-69-2) oder von Butylacrylat und Methylmethacrylat (CAS 25852-37-3) gehören und die beispielsweise von der Fa. Rohm & Haas unter den Handelsnamen Aculyn® und Acusol® sowie von der Firma Degussa (Goldschmidt) unter dem Handelsnamen Tego® Polymer erhältlich sind, z.B. die anionischen nicht-assoziativen Polymere Aculyn® 22, Aculyn® 28, Aculyn® 33 (vernetzt), Acusol® 810, Acusol® 823 und Acusol® 830 (CAS 25852-37-3); (ii) vernetzte hochmolekulare Acrylsäurecopolymere, zu denen etwa die mit einem Allylether der Saccharose oder des Pentaerythrits vernetzten Copolymere von C₁₀₋₃₀-Alkylacrylaten mit einem oder mehreren Monomeren aus der Gruppe der Acrylsäure, Methacrylsäure und ihrer einfachen, vorzugsweise mit C₁₋₄-Alkanolen gebildeten, Ester (INCI Acrylates/C10-30 Alkyl Acrylate Crosspolymer) gehören und die beispielsweise von der Fa. BFGoodrich unter dem Handelsnamen Carbopol® erhältlich sind, z.B. das hydrophobierte Carbopol® ETD 2623 und Carbopol® 1382 (INCI Acrylates/C10-30 Alkyl Acrylate Crosspolymer) sowie Carbopol® AQUA 30 (früher Carbopol® EX 473).

Weitere Verdickungsmittel sind die Polysaccharide und Heteropolysaccharide, insbesondere die Polysaccharidgummen, beispielsweise Gummi arabicum, Agar, Alginate, Carrageene und ihre Salze, Guar, Guaran, Traganth, Gellan, Ramsan, Dextran oder Xanthan und ihre Derivate, z.B. propoxyliertes Guar, sowie ihre Mischungen. Ein besonders bevorzugter Polysaccharidverdicker ist das mikrobielle anionische Heteropolysaccharid Xanthan Gum, das von Xanthomonas campestris und einigen anderen Spezies unter aeroben Bedingungen mit einem Molekulargewicht von 2-15×10⁶ produziert wird und beispielsweise von der Fa. Kelco unter den Handelsnamen Keltrol® und Kelzan ® oder auch von der Firma Rhodia unter dem Handelsnamen Rhodopol® erhältlich ist.

Als Verdickungsmittel können weiterhin Schichtsilikate eingesetzt werden. Hierzu zählen beispielsweise die unter dem Handelsnamen Laponite® erhältlichen Magnesium- oder Natrium-Magnesium- Schichtsilikate der Firma Solvay Alkali, insbesondere das Laponite® RD oder auch Laponite® RDS, sowie die Magnesiumsilikate der Firma Süd-Chemie, vor allem das Optigel® SH.

Verdickungsmittel können in Mengen von 0,1 bis 5 Gew.-%, vorzugsweise 0,5 bis 2,5 Gew.-% enthalten sein. In einer bevorzugten Ausführungsform ist das erfindungsgemäße Mittel jedoch frei von Verdickungsmitteln.

### Komplexbildner

Komplexbildner (INCI Chelating Agents), auch Sequestriermittel genannt, sind Inhaltsstoffe, die Metallionen zu komplexieren und inaktivieren vermögen, um ihre nachteiligen Wirkungen auf die Stabilität oder das Aussehen der Mittel, beispielsweise Trübungen, zu verhindern. Einerseits ist es dabei wichtig, die mit zahlreichen Inhaltsstoffen inkompatiblen Calcium- und Magnesiumionen der Wasserhärte zu komplexieren. Die Komplexierung der Ionen von Schwermetallen wie Eisen oder Kupfer verzögert andererseits die oxidative Zersetzung der fertigen Mittel. Zudem unterstützen die Komplexbildner die Reinigungswirkung. In einer bevorzugten Ausführungsform enthält das erfindungsgemäße Mittel daher einen oder mehrere Komplexbildner.

Geeignet sind beispielsweise die folgenden, nach Möglichkeit gemäß INCI bezeichneten, Komplexbildner: Aminotrimethylene phosphonic acid, Beta-Alanine Diacetic Acid, Calcium Disodium EDTA, Citric Acid, Cyclodextrin, Cyclohexanediamine Tetraacetic Acid, Diammonium Citrate, Diammonium EDTA, Diethylenetriamine Pentamethylene Phosphonic Acid, Dipotassium EDTA, Disodium Azacycloheptane Diphosphonate, Disodium EDTA, Disodium Pyrophosphate, EDTA, Etidronic Acid (HEDP, Hydroxyethylidene diphosphonic acid), Galactaric Acid, Gluconic Acid, Glucuronic Acid, HEDTA, Hydroxypropyl Cyclodextrin, Methyl Cyclodextrin, Pentapotassium Triphosphate, Methyl glycine diacetic acid (MGDA), Pentasodium Aminotrimethylene Phosphonate, Pentasodium Ethylenediamine Tetramethylene Phosphonate, Pentasodium Pentetate, Pentasodium Triphosphate, Pentetic Acid, Phytic Acid, Polyamine, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphosphate, Sodium Metaphosphate, Sodium Metasilicate, Sodium Phytate, Sodium Polydimethylglycinophenolsulfonate, Sodium Trimetaphosphate, TEA-EDTA, TEA-Polyphosphate, Tetrahydroxyethyl Ethylenediamine, Tetrahydroxypropyl Ethylenediamine, Tetrapotassium Etidronate, Tetrapotassium Pyrophosphate, Tetrasodium EDTA, Tetrasodium Etidronate, Tetrasodium Pyrophosphate, Tripotassium EDTA, Trisodium Dicarboxymethyl Alaninate, Trisodium EDTA, Trisodium HEDTA, Trisodium NTA und Trisodium Phosphate. Geeignete Komplexbildner sind beispielsweise von der Firma BASF unter dem Handelsnamen Trilon® kommerziell erhältlich. Bevorzugt enthält das erfindungsgemäße Mittel einen oder mehrere Komplexbildner ausgewählt aus der Gruppe umfassend Methylglycindiessigsäure, Nitrilotriessigsäure, Hydroxyethylidendiphosphonsäure, Ethylendiamintetraessigsäure, Polyamine, anionisch modifizierte Polyamine sowie Gemische derselben, wobei unter den Säuren gegebenenfalls auch die korrespondierenden Natriumsalze zu verstehen sind. Komplexbildner werden vorzugsweise in Mengen von 0,01 bis 5 Gew.-%, besonders bevorzugt 0,1 bis 2 Gew.-%, insbesondere 0,3 bis 1 Gew.-% eingesetzt.

### Hilfs- und Zusatzstoffe

Das erfindungsgemäße Reinigungsmittel kann zudem einen oder mehrere weitere in Reinigungsmittel übliche Hilfs- und Zusatzstoffe enthalten. Diese sind vorzugsweise ausgewählt aus der Gruppe umfassend Farbstoffe, Parfüm, Konservierungsmittel, Enzyme, antimikrobielle Wirkstoffe, Bleichsysteme und Antistatikstoffe. Die Hilfs- und Zusatzstoffe sind in üblichen Einsatzmengen enthalten, insgesamt in einer Menge von vorzugsweise 0,1 bis 5 Gew.-%, insbesondere 0,1 bis 2 Gew.-%.

Schließlich enthält das erfindungsgemäße Mittel Wasser in Mengen von 1 bis 95 Gew.-%, vorzugsweise 70 bis 95 Gew.-%.

### pH-Wert

Das erfindungsgemäße Mittel ist auf einen pH-Wert von 7 bis 14, vorzugsweise 9,5 bis 13,5 eingestellt. Besonders bevorzugt beträgt der pH-Wert 10 bis 13, insbesondere 10,8 bis 12,5.

Das erfindungsgemäße Mittel eignet sich besonders zum Versprühen, wobei ein stabiler Schaum entsteht. Ein zweiter Erfindungsgegenstand ist daher ein Erzeugnis aus dem Reinigungsmittel und einer Sprühflasche. Bevorzugt ist der Sprühspender ein manuell aktivierter Sprühspender, insbesondere ausgewählt aus der Gruppe, umfassend Aerosolsprühspender, selbst Druck aufbauende Sprühspender, Pumpsprühspender und Triggersprühspender, insbesondere Pumpsprühspender und Triggersprühspender mit einem Behälter aus transparentem Polyethylen oder Polyethylenterephthalat. Solche Triggerflaschen werden beispielsweise von der Firma Afa-Polytec angeboten. Der Sprühkopf ist vorzugsweise mit einer Schaumdüse ausgestattet.

Daneben kann das Mittel auch unter Zusatz eines geeigneten Treibmittels (z.B. n-Butan oder ein Propan/Butan-Gemisch) in eine entsprechende Aerosolsprühflasche gefüllt werden. Ein solcher Sprühspender ist jedoch weniger bevorzugt.

Das erfindungsgemäße Reinigungsmittel wird zur Reinigung harter Oberflächen und insbesondere zur Entfernung von eingebranntem oder gealtertem Fettschmutz verwendet und kommt in einem entsprechenden Reinigungsverfahren zur Geltung, welches aus den Schritten Aufsprühen des fettlösenden Reinigungsmittel unter Verwendung des Erzeugnisses aus Reinigungsmittel und Sprühspender, Einwirken lassen und nach dem Zusammenbruch des Schaums Abwischen mit einem feuchten Reinigungstuch, Schwamm oder sonstigem üblichen Reinigungsgerät besteht.

### Ausführungsbeispiel

Es wurden die erfindungsgemäßen Reinigerformulierungen E1 bis E3 sowie die Vergleichsformulierung V1 hergestellt. Letztere enthielt kein Polymer auf Cellulosebasis.

Die Formulierungen wurden in handelsübliche Triggerflaschen (Typ EGC, Henkel, snap-on PET) mit aufgeprelltem Triggersprühkopf (Afa-Polytec Trigger, opAd, Combi-Siebschaumdüse) gefüllt.

Die Schaumhaftstabilität wurde wie folgt überprüft:
Mit Hilfe der Triggerpistole wurde jeweils ein Sprühstoß der Reinigerformulierung aus 20 cm Entfernung gegen eine keramische Fliesenwand gesprüht. Es wurde die Höhenposition des resultierenden Schaumes nach Aufsprühen auf die Fliesenwand H(t=0) in cm vermerkt. Nach einer Minute wurde erneut die Höhenposition des Schaumes auf der Fliesenwand H(t=1min) in cm vermerkt. Die relative Schaumhaftstabilität SHS in % ließ sich aus dem Verhältnis der beiden Höhenpositionswerte ermitteln. Bewertet wurde dabei jeweils die unterste Position, an der sich tropfenförmig ablaufender Reiniger befand: $SHS = 100 x \left(H \left(t = 1 min\right) : H \left(t = 0 min\right)\right)$

Der Schaum des Vergleichs-Reiniger V1 zeigte nur 41 % Schaumhaftstabilität, während die erfindungsgemäßen Reiniger E1 - E3 bis 58% Schaumhaftstabilität aufwiesen.

| **Zusammensetzung [Gew.-%]** | **E1** | **E2** | **E3** | **V1** |
|---|---|---|---|---|
| C₁₂-Alkyldimethylaminoxid | 0,5 | 1,0 | 1,5 | 1,0 |
| Monoethanolamin | 2 | 4 | 4 | 4 |
| Ethanol | 3 | 3 | - | 3 |
| Dipropylenglycolmonomethylether | - | - | 3 | - |
| Natriumhydroxid fest | 0,2 | 0,2 | 0,2 | 0,2 |
| Citronensäuremonohydrat | 0,5 | 0,5 | 0,5 | 0,5 |
| C₁₂₋₁₈ Fettsäure | - | 0,2 | - | - |
| Hydroxyethylcellulose (Natrosol 250 HHBR) | 0,12 | 0,12 | 0,12 | - |
| Parfüm | 0,2 | 0,2 | 0,2 | 0,2 |
| Wasser | ad 100 | ad 100 | ad 100 | ad 100 |
| pH | 11,0 | 11,0 | 11,0 | 11,0 |
| Schaumhaftstabilität | 55 % | 58 % | 51 % | 41% |

## Patentansprüche

1. Fettlösendes Reinigungsmittel für harte Oberflächen mit gutem Schaumvermögen, umfassend
a) ein Aminoxid-Tensid,
b) ein Alkanolamin, ausgewählt aus der Gruppe umfassend Monoethanolamin, Triethanolamin sowie Gemische derselben,
c) ein wasserlösliches organisches Lösungsmittel und
d) Wasser,
**dadurch gekennzeichnet, dass** das Reinigungsmittel ein Polymer auf Cellulosebasis umfasst, wobei das Polymer auf Cellulosebasis Hydroxyethylcellulose und/oder Hydroxypropylcellulose ist.

2. Fettlösendes Reinigungsmittel gemäß Anspruch 1, **dadurch gekennzeichnet, dass** das Reinigungsmittel mindestens eine Alkali- oder Erdalkalimetallhydroxid, insbesondere mindestens ein Alkalimetallhydroxid, besonders bevorzugt Natrium- und/oder Kaliumhydroxid, ganz besonders bevorzugt Natriumhydroxid, ist.

3. Fettlösendes Reinigungsmittel gemäß einem der Ansprüche 1 und 2, **dadurch gekennzeichnet, dass** das Aminoxid vorzugsweise in Mengen von 0,1 bis 10 Gew.-%, insbesondere 0,1 bis 4 Gew.-%, eingesetzt wird.

4. Fettlösendes Reinigungsmittel gemäß einem der Ansprüche 1 bis 3, **dadurch gekennzeichnet, dass** es Monoethanolamin und/oder Triethanolamin in Mengen von insgesamt 0,1 bis 30 Gew.-%, vorzugsweise 0,4 bis 10 Gew.-%, insbesondere 1 bis 5 Gew.-% enthält.

5. Fettlösendes Reinigungsmittel gemäß einem der Ansprüche 1 bis 4, **dadurch gekennzeichnet, dass** das wasserlösliche organische Lösungsmittel vorzugsweise ausgewählt ist aus der Gruppe umfassend ein- oder mehrwertige C₁₋₆-Alkohole, Glykolether sowie Gemische derselben.

6. Fettlösendes Reinigungsmittel gemäß einem der voranstehenden Ansprüche, **dadurch gekennzeichnet, dass** das wasserlösliche organische Lösungsmittel in Mengen von 0,4 bis 30 Gew.-%, vorzugsweise 1 bis 10 Gew.-%, insbesondere 2 bis 5 Gew.-% enthalten ist.

7. Fettlösendes Reinigungsmittel gemäß einem der Ansprüche 2 bis 6, **dadurch gekennzeichnet, dass** die weitere alkalische Komponente in Mengen von 0,1 bis 10 Gew.-%, vorzugsweise in Mengen von 0,1 bis 4 Gew.-%, enthalten ist.

8. Fettlösendes Reinigungsmittel gemäß einem der voranstehenden Ansprüche, **dadurch gekennzeichnet, dass** das Polymer auf Cellulosebasis vorzugsweise in Mengen von 0,001 bis 3 Gew.-%, besonders bevorzugt 0,01 bis 1 Gew.-%, insbesondere 0,05 bis 0,5 Gew.-%, enthalten ist.

9. Fettlösendes Reinigungsmittel gemäß einem der voranstehenden Ansprüche, **dadurch gekennzeichnet, dass** es ein Puffersystem, vorzugsweise Citratpuffer oder Acetatpuffer, in Mengen von 0,1 bis 10 Gew.-%, vorzugsweise 0,1 bis 4 Gew.-% enthält.

10. Fettlösendes Reinigungsmittel gemäß einem der voranstehenden Ansprüche, **dadurch gekennzeichnet, dass** es ein oder mehrere Komplexbildner, vorzugsweise ausgewählt aus der Gruppe umfassend Methylglycindiessigsäure, Methylglycindiessigsäure-Natriumsalz, Nitrilotriessigsäure, Nitrilotriessigsäure-Natriumsalz, Hydroxyethylidendiphosphonsäure, Hydroxyethylidendiphosphonsäure-Natriumsalz, Ethylendiamintetraessigsäure, Ethylendiamintetraessigsäure-Natriumsalz, Polyamine, anionisch modifizierte Polyamine sowie Gemische derselben in Mengen von 0,01 bis 5 Gew.-% enthält.

11. Fettlösendes Reinigungsmittel gemäß einem der voranstehenden Ansprüche, **dadurch gekennzeichnet, dass** es optional eine oder mehrere Seifen, insbesondere C₁₂₋₁₈-Fettsäuren und ihre Salze, in Mengen von 0,1 bis 5 Gew.-%, vorzugsweise 0,1 bis 2 Gew.-%, enthält.

12. Fettlösendes Reinigungsmittel gemäß einem der voranstehenden Ansprüche, **dadurch gekennzeichnet, dass** es optional ein oder mehrere weitere anionische, nichtionische, kationische und/oder amphotere Tenside in Mengen von 0,1 bis 10 Gew.-%, vorzugsweise 0,1 bis 4 Gew.-% umfasst.

13. Fettlösendes Reinigungsmittel gemäß Anspruch 12, **dadurch gekennzeichnet, dass** als weitere Tenside Aniontenside enthalten sind, insbesondere Fettalkoholsulfate und/oder Fettalkoholethersulfate, besonders bevorzugt C₈₋₁₈-Fettalkoholethersulfate.

14. Fettlösendes Reinigungsmittel gemäß einem der voranstehenden Ansprüche, **dadurch gekennzeichnet, dass** es einen oder mehrere weitere in Reinigungsmittel übliche Hilfs- und Zusatzstoffe enthält, vorzugsweise ausgewählt aus der Gruppe umfassend Farbstoffe, Parfüm, Konservierungsmittel, Enzyme, antimikrobielle Wirkstoffe, Bleichsysteme und Antistatikstoffe.

15. Fettlösendes Reinigungsmittel gemäß einem der voranstehenden Ansprüche, **dadurch gekennzeichnet, dass** es einen pH-Wert von 7 bis 14, vorzugsweise von 9,5 bis 13,5, insbesondere von 10 bis 13, besonders bevorzugt von 10,8 bis 12,5, aufweist.

16. Fettlösendes Reinigungsmittel gemäß einem der voranstehenden Ansprüche, **dadurch gekennzeichnet, dass** es ein Treibmittel, vorzugsweise n-Butan oder ein Propan/Butan-Gemisch, enthält.

17. Erzeugnis aus einem fettlösenden Reinigungsmittel gemäß einem der voranstehenden Ansprüche und einer Sprühflasche.

18. Verwendung eines fettlösenden Reinigungsmittels gemäß einem der Ansprüche 1 bis 16 zur Reinigung harter Oberflächen und insbesondere zur Entfernung von eingebranntem oder gealtertem Fettschmutz.

19. Verfahren zur Reinigung harter Oberflächen, insbesondere solchen Oberflächen mit eingebranntem oder gealtertem Fettschmutz, umfassend die Schritte Aufsprühen eines fettlösenden Reinigungsmittels gemäß einem der Ansprüche 1 bis 16 bzw. Anwenden eines Erzeugnisses gemäß Anspruch 18, Einwirken lassen und nach dem Zusammenbruch des Schaums Abwischen mit einem feuchten Reinigungstuch, Schwamm oder sonstigem üblichen Reinigungsgerät.

## Claims

1. A fat-dissolving cleaning agent for hard surfaces, having good foaming performance and comprising
a) an amine oxide surfactant,
b) an alkanolamine, selected from the group comprising monoethanolamine, triethanolamine and mixtures thereof,
c) a water-soluble organic solvent and
d) water,
**characterized in that** the cleaning agent comprises a cellulose-based polymer, the cellulose-based polymer being hydroxyethyl cellulose and/or hydroxypropyl cellulose.

2. The fat-dissolving cleaning agent according to claim 1, **characterized in that** the cleaning agent is at least an alkali or alkaline-earth metal hydroxide, in particular at least an alkali metal hydroxide, particularly preferably sodium and/or potassium hydroxide, more particularly preferably sodium hydroxide.

3. The fat-dissolving cleaning agent according to one of claims 1 and 2, **characterized in that** the amine oxide is used preferably in amounts of from 0.1 to 10 wt.%, in particular 0.1 to 4 wt.%.

4. The fat-dissolving cleaning agent according to one of claims 1 to 3, **characterized in that** it contains monoethanolamine and/or triethanolamine in amounts of from 0.1 to 30 wt.% in total, preferably 0.4 to 10 wt.%, in particular 1 to 5 wt.%.

5. The fat-dissolving cleaning agent according to one of claims 1 to 4, **characterized in that** the water-soluble organic solvent is preferably selected from the group comprising monovalent or polyvalent C₁₋₆ alcohols, glycol ethers and mixtures thereof.

6. The fat-dissolving cleaning agent according to one of the preceding claims, **characterized in that** the water-soluble organic solvent is contained in amounts of from 0.4 to 30 wt.%, preferably 1 to 10 wt.%, in particular 2 to 5 wt.%.

7. The fat-dissolving cleaning agent according to one of claims 2 to 6, **characterized in that** the additional alkaline component is contained in amounts of from 0.1 to 10 wt.%, preferably in amounts of from 0.1 to 4 wt.%.

8. The fat-dissolving cleaning agent according to one of the preceding claims, **characterized in that** the cellulose-based polymer is contained preferably in amounts of from 0.001 to 3 wt.%, particularly preferably 0.01 to 1 wt.%, in particular 0.05 to 0.5 wt.%.

9. The fat-dissolving cleaning agent according to one of the preceding claims, **characterized in that** it contains a buffer system, preferably citrate buffer or acetate buffer, in amounts of from 0.1 to 10 wt.%, preferably 0.1 to 4 wt.%.

10. The fat-dissolving cleaning agent according to one of the preceding claims, **characterized in that** it contains one or more complexing agents, preferably selected from the group comprising methylglycinediacetic acid, methylglycinediacetic acid sodium salt, nitrilotriacetic acid, nitrilotriacetic acid sodium salt, hydroxyethylidene phosphonic acid, hydroxyethylidene phosphonic acid sodium salt, ethylenediaminetetraacetic acid, ethylenediaminetetraacetic acid sodium salt, polyamines, anionically modified polyamines and mixtures thereof, in amounts of from 0.01 to 5 wt.%.

11. The fat-dissolving cleaning agent according to one of the preceding claims, **characterized in that** it optionally contains one or more soaps, in particular C₁₂₋₁₈fatty acids and salts thereof, in amounts of from 0.1 to 5 wt.%, preferably 0.1 to 2 wt.%.

12. The fat-dissolving cleaning agent according to one of the preceding claims, **characterized in that** it optionally contains one or more additional anionic, non-ionic, cationic and/or amphoteric surfactants in amounts of from 0.1 to 10 wt.%, preferably 0.1 to 4 wt.%.

13. The fat-dissolving cleaning agent according to claim 12, **characterized in that** anionic surfactants are contained as additional surfactants, in particular fatty alcohol sulfates and/or fatty alcohol ether sulfates, particularly preferably C₈₋₁₈ fatty alcohol ether sulfates.

14. The fat-dissolving cleaning agent according to one of the preceding claims, **characterized in that** it contains one or more additional auxiliaries and additives that are conventional in cleaning agents, preferably selected from the group comprising dyes, perfume, preservatives, enzymes, anti-microbial active ingredients, bleaching systems and anti-static substances.

15. The fat-dissolving cleaning agent according to one of the preceding claims, **characterized in that** it has a pH of from 7 to 14, preferably from 9.5 to 13.5, in particular from 10 to 13, particularly preferably from 10.8 to 12.5.

16. The fat-dissolving cleaning agent according to one of the preceding claims, **characterized in that** it contains a propellant, preferably n-butane or a propane/butane mixture.

17. A product made of a fat-dissolving cleaning agent according to one of the preceding claims and a spray bottle.

18. The use of a fat-dissolving cleaning agent according to one of claims 1 to 16 for cleaning hard surfaces and in particular for removing burnt-on or aged fat stains.

19. A method for cleaning hard surfaces, in particular surfaces that have burnt-on or aged fat stains, comprising the steps of spraying on a fat-dissolving cleaning agent according to one of claims 1 to 16 or using a product according to claim 18, allowing to act and, after the foam breaks down, wiping off using a moist cleaning cloth, sponge or other conventional cleaning device.

## Revendications

1. Agent nettoyant dissolvant les matières grasses pour des surfaces dures ayant un bon pouvoir moussant, comprenant
a) un tensioactif d'oxyde d'amine,
b) une alcanolamine, choisie dans le groupe comprenant la monoéthanolamine, la triéthanolamine ainsi que des mélanges de celles-ci,
c) un solvant organique soluble dans l'eau et
d) de l'eau,
**caractérisé en ce que** l'agent nettoyant comprend un polymère à base de cellulose, le polymère à base de cellulose étant de l'hydroxyéthylcellulose et/ou de l'hydroxypropylcellulose.

2. Agent nettoyant dissolvant les matières grasses selon la revendication 1, **caractérisé en ce que** l'agent nettoyant est au moins un hydroxyde métallique alcalin ou alcalino-terreux, en particulier au moins un hydroxyde métallique alcalin, de manière particulièrement préférée un hydroxyde de sodium et/ou de potassium, de manière tout particulièrement préférée un hydroxyde de sodium.

3. Agent nettoyant dissolvant les matières grasses selon l'une des revendications 1 et 2, **caractérisé en ce que** l'oxyde d'amine est utilisé de préférence dans des quantités allant de 0,1 à 10 % en poids, en particulier de 0,1 à 4 % en poids.

4. Agent nettoyant dissolvant les matières grasses selon l'une des revendications 1 à 3, **caractérisé en ce qu'**il contient de la monoéthanolamine et/ou de la triéthanolamine dans des quantités allant au total de 0,1 à 30 % en poids, de préférence de 0,4 à 10 % en poids, en particulier de 1 à 5 % en poids.

5. Agent nettoyant dissolvant les matières grasses selon l'une des revendications 1 à 4, **caractérisé en ce que** le solvant organique soluble dans l'eau est de préférence choisi dans le groupe comprenant des alcools en C₁₋₆ mono ou plurivalents, des éthers de glycol, ainsi que des mélanges de ceux-ci.

6. Agent nettoyant dissolvant les matières grasses selon l'une des revendications précédentes, **caractérisé en ce que** le solvant organique soluble dans l'eau est présent dans des quantités allant de 0,4 à 30 % en poids, de préférence de 1 à 10 % en poids, en particulier de 2 à 5 % en poids.

7. Agent nettoyant dissolvant les matières grasses selon l'une des revendications 2 à 6, **caractérisé en ce que** l'autre composant alcalin est présent dans des quantités allant de 0,1 à 10 % en poids, de préférence dans des quantités allant de 0,1 à 4 % en poids.

8. Agent nettoyant dissolvant les matières grasses selon l'une des revendications précédentes, **caractérisé en ce que** le polymère à base de cellulose est présent de préférence dans des quantités allant de 0,001 à 3 % en poids, de manière particulièrement préférée de 0,01 à 1 % en poids, en particulier de 0,05 à 0,5 % en poids.

9. Agent nettoyant dissolvant les matières grasses selon l'une des revendications précédentes, **caractérisé en ce qu'**il contient un système tampon, de préférence un tampon de citrate ou un tampon d'acétate, dans des quantités allant de 0,1 à 10 % en poids, de préférence de 0,1 à 4 % en poids.

10. Agent nettoyant dissolvant les matières grasses selon l'une des revendications précédentes, **caractérisé en ce qu'**il contient un ou plusieurs agents de chélation, de préférence choisis dans le groupe comprenant l'acide méthylglycine-diacétique, le sel sodique d'acide méthylglycine-diacétique, l'acide nitrilotriacétique, le sel sodique d'acide nitrilotriacétique, l'acide hydroxyéthylidendiphosphonique, le sel sodique d'acide hydroxyéthylidendiphosphonique, l'acide éthylène diamine tétraacétique, le sel sodique d'acide éthylène diamine tétraacétique, les polyamines, les polyamines modifiées anioniquement ainsi que des mélanges de ceux-ci dans des quantités allant de 0,01 à 5 % en poids.

11. Agent nettoyant dissolvant les matières grasses selon l'une des revendications précédentes, **caractérisé en ce qu'**il contient, facultativement, un ou plusieurs savons, en particulier des acides gras en C₁₂₋₁₈ et leurs sels, dans des quantités allant de 0,1 à 5 % en poids, de préférence de 0,1 à 2 % en poids.

12. Agent nettoyant dissolvant les matières grasses selon l'une des revendications précédentes, **caractérisé en ce qu'**il comprend facultativement un ou plusieurs autres tensioactifs anioniques, non ioniques, cationiques et/ou amphotères dans des quantités allant de 0,1 à 10 % en poids, de préférence de 0,1 à 4 % en poids.

13. Agent nettoyant dissolvant les matières grasses selon la revendication 12, **caractérisé en ce qu'**il contient, en tant qu'autres tensioactifs, des tensioactifs anioniques, en particulier des sulfates d'alcool gras et/ou des éthersulfates d'alcool gras, de manière particulièrement préférée des éthersulfates d'alcool gras en C₈₋₁₈.

14. Agent nettoyant dissolvant les matières grasses selon l'une des revendications précédentes, **caractérisé en ce qu'**il contient un ou plusieurs autres adjuvants et additifs courants dans les agents nettoyants, de préférence choisis dans le groupe comprenant les colorants, les parfums, les conservateurs, les enzymes, les principes actifs antimicrobiens, les systèmes de blanchiment et les substances antistatiques.

15. Agent nettoyant dissolvant les matières grasses selon l'une des revendications précédentes, **caractérisé en ce qu'**il possède une valeur de pH allant de 7 à 14, de préférence de 9,5 à 13,5, en particulier de 10 à 13 et de manière particulièrement préférée de 10,8 à 12,5.

16. Agent nettoyant dissolvant les matières grasses selon l'une des revendications précédentes, **caractérisé en ce qu'**il contient un agent propulseur, de préférence du n-butane ou un mélange de propane/butane.

17. Produit d'un agent nettoyant dissolvant les matières grasses selon l'une des revendications précédentes et d'une bouteille de vaporisation.

18. Utilisation d'un agent nettoyant dissolvant les matières grasses selon l'une des revendications 1 à 16 pour nettoyer des surfaces dures et en particulier pour éliminer des impuretés grasses ayant cuit ou ayant vieilli.

19. Procédé de nettoyage des surfaces dures, en particulier des surfaces souillées par des impuretés grasses ayant cuit ou ayant vieilli, comprenant les étapes consistant à vaporiser un agent nettoyant dissolvant les matières grasses selon l'une des revendications 1 à 16 ou appliquer un produit selon la revendication 18, laisser agir puis, après disparition de la mousse, essuyer avec un chiffon de nettoyage humide, une éponge ou un autre ustensile de nettoyage courant.
